# EUROPÄISCHE PATENTSCHRIFT

(11) **EP 0 035 650 B1**
(45) Veröffentlichungstag und Bekanntmachung des Hinweises auf die Patenterteilung: **19.10.1983**
(21) Anmeldenummer: 81100830.9
(22) Anmeldetag: 05.02.1981
(51) Int. Cl.: G21F 9/08

(54) **Kontinuierlich arbeitende Verdampferanlage für kontaminierte Flüssigkeiten**
Continuous-evaporation plant for contaminated liquids
Installation d'évaporation continue pour liquides contaminés

(30) Priorität: 19.02.1980 DE 3006127
(43) Veröffentlichungstag der Anmeldung: 16.09.1981
(73) Patentinhaber: KRAFTWERK UNION AKTIENGESELLSCHAFT, D-4330 Mülheim (Ruhr) (DE)
(72) Erfinder: Kühnel, Roland, D-6057 Dietzenbach (DE)
(74) Vertreter: Mehl, Ernst, Dipl.-Ing.

## Beschreibung

Die vorliegende Erfindung betrifft eine kontinuierlich arbeitende Verdampferanlage für kontaminierte Flüssigkeiten, die aus mehreren Einzelverdampferkolonnen und Kondensatoren für die gebildeten Destillate besteht. Mit Hilfe einer derartigen Anlage können die in einer verdampfbaren Flüssigkeit, wie z. B. Wasser enthaltenen Verunreinigungen, die z. B. radioaktiver Natur sein können, von dieser getrennt werden. Eine Übersicht über den auf diesem Gebiet vorliegenden Stand der Technik gibt einen Aufsatz aus der Zeitschrift »Kerntechnik«, 16. Jahrg., (1974), Nr. 4, Seiten 170-177. Hieraus ist zu entnehmen, daß die Zulauflösung (»feed«) normalerweise einstufig verdampft wird und das Dampfdestillat gesammelt sowie der im Verdampfer befindliche Sudansatz so lange eingedickt wird, bis eine hinreichend hohe Konzentration - Verdichtung ca. 1 : 1000 - erreicht ist. Anschließend wurde der restliche Sud abgeschlämmt und die Anlage erneut angefahren. Es handelt sich also um einen diskontinuierlichen Betrieb, die Anlage wird »batchweise« gefahren.

Bei nicht ausreichendem Dekontaminationsgrad mußte das Destillat erneut verdampft werden, der erreichbare mittlere Dekontaminationsgrad war jedoch bei radioaktiven Abwässern immer noch so schlecht, daß die Destillate nur kontrolliert über Vorfluter den normalen Abwässern beigemischt werden konnten. Ausreichend niedrige Dekontaminationsfaktoren lassen sich demnach nur mit Hilfe einer Reihenschaltung verhältnismäßig großer Verdampferkolonnen erreichen, was einen hohen apparativen Aufwand bedeutet, die dafür benötigte Energie ist außerdem nicht unerheblich.

Auch ist es aus der Patentschrift DE-A-2 632 910 bekannt, radioaktive Abwässer in wenigstens einer der ersten Stufe einer mehrstufigen Eindampfanlage folgenden Stufe einzudampfen und das Brüdenkondensat dieser Stufe in einer vorangehenden Stufe zur Erziehung der erforderlichen Reinheit einzudampfen bzw. nochmals zu destillieren.

Es stellte sich daher die Aufgabe, eine Konzeption für Verdampferanlagen zu finden, die von der Anlagenseite, aber auch von der Energieseite her wesentlich günstiger zu stehen kommt, bei gleichzeitiger Erreichung eines ausreichend hohen Dekontaminationsgrades.

Diese Aufgabe wird erfindungsgemäß durch eine Verdampferanlage gelöst, bei der mehrere Verdampferkolonnen nacheinander in den Strömungsweg der zu dekontaminierenden Flüssigkeit eingeschaltet sind, in dem eine Rückführung jener kondensierten Destillate aus den dem ersten Verdampfer nachgeschalteten Verdampfern in den jeweils vorgeschalteten Verdampfer und ein Sudablauf aus jedem vorgeschalteten Verdampfer an den jeweils nachgeschalteten Verdampfer vorgesehen ist und das kondensierte Destillat des ersten Verdampfers einer weiteren Nutzung bzw. einer Weiterleitung als praktisch kontaminationsfreier Abfall zur Verfügung steht. An die letzte Verdampferkolonne kann dabei eine Volltrocknungsanlage für den an Kontaminationsstoffen bereits stark angereicherten Sud nachgeschaltet werden.

Die Vorteile dieser neuen Verdampferanlage gegenüber einer solchen nach dem alten Prinzip sind insbesondere dann, wenn aus Gründen der Destillatqualität eine Doppelverdampfung des Destillats stattfinden muß, folgende:
Geringere Investitionskosten, da die Folgeverdampfer nur sehr klein sind.
Kleinere spezifische Heizleistung, niedrigere Sudkonzentration in den ersten großen Stufen.
Insgesamt kleinere Apparate gegenüber einer Doppelverdampferanlage in Destillatreihenschaltung (siehe F i g. 4 der genannten Literaturstelle) mit entsprechenden Einsparungen bei den Investierungskosten und in den Bauvolumina.
Gleichbleibende Qualität des Endproduktes durch Vermeidung des batchbetriebes.

Zur weiteren Veranschaulichung dieser neuen Verdampferanlage wird auf die Fig. 1 und 2 verwiesen. Die Fig. 1 stellt eine Verdampferanlage des bekannten Prinzips dar, die Fig. 2 dagegen eine Verdampferanlage nach dem Prinzip dieser Erfindung. Entsprechende Bauteile sind in beiden Figuren mit gleichen Bezugszeichen versehen. So bedeuten:
A = Zulaufmenge, z. B. des kontaminierten Wassers
a = Zulaufkonzentration
B = Dampf- bzw. Destillatmenge
b = Destillatkonzentration
DK = Dekontaminationsfaktor
S = Sudvolumen = Volumen der im Verdampfer erhitzten Flüssigkeitsmenge
D = Destillat

Die Indizes beziehen sich auf die Verdampferkolonne 1, bzw. 3.

Logischerweise ist der Sudablauf des Verdampfers 1 gleich der Zulauf dem Zulauf A₂ des Verdampfers 2 usw.

Die Fig. 1 zeigt nun eine einstufige Verdampferanlage nach dem bekannten Prinzip. Die Verdampferkolonne ist mit V bezeichnet, der Zulauf mit Aᵢ, dessen Konzentration beträgt aₗ. Er wird so lange in die Kolonne V eingespeist, bis das gewünschte Sudvolumen S erreicht ist, das nun mit Hilfe der Heizung H zum Kochen gebracht wird. Die Dampfmenge Bᵢ mit der Konzentration b1 gelangt zum Kondensator K₁ und verläßt diesen als Destillat D₁. Dieses Destillat hat nur noch eine geringe Kontamination und muß evtl. noch einer weiteren derartigen Verdampferstufe zugeführt werden, damit das Enddestillat entweder weiterverarbeitet oder zum normalen Abwasser gegeben werden kann. Die Verdampfung des Kolonneninhalts S wird dabei so weit getrieben, bis der Restsud A₂ mit relativ hoher Konzentration a₂ der verunreinigenden Stoffe abgelassen und als Abfall gesichert gelagert werden kann.

Die in Fig. 2 dargestellte Verdampferanlage nach dieser Erfindung besteht aus drei Stufen I, II und III, bei denen die Sudvolumina Si₁ S₂ und S₃ hintereinander geschaltet sind und kontinuierlich durchströmt werden. Die Verdampferkolonnen 2 und 3 sind wesentlich kleiner als jene der Stufe I, da das Sudvolumen durch den Verdampfungsvorgang in den vorhergehenden Stufen jeweils stark abnimmt.

Die erste Stufe I entspricht zunächst der Einrichtung nach Fig. 1 mit dem Unterschied, daß der Sudablauf zur Verdampferkolonne V₂ geführt wird. Das in diese Stufe 2 entstehende Destillat D₂, das mengenmäßig der verdampften Menge B₂ entspricht, gelangt als Rücklauf in die Kolonne Vᵢ, wird also einer erneuten Verdampfung zugeführt. Desgleichen wird das Destillat D₃ aus der Stufe III bzw. der Verdampferkolonne V₃ wieder dem Sudvolumen S₂ der Stufe 2 zugeführt. Erst das in der Stufe III (oder auch einer höheren Stufe) enthaltene, an Verunreinigungen hoch angereicherte Restsudvolumen S₃, gelangt als Abfallkonzentrat A_{ab} mit der Konzentration a_{ab} zu einem Nachtrockner N. Dort wird es vollkommen getrocknet, die Kontaminationsstoffe können dann einer sicheren Endlagerung in an sich bekannter Weise zugeführt werden.

Die eingangs geschilderten Vorteile einer Verdampferanlage nach Fig. 2 gegenüber dem Bekannten nach Fig. 1 ergeben sich aus folgenden theoretischen Betrachtungen.

### Verdampferanlagen nach Fig. 1

Die zeitabhängige Sudkonzentration bestimmt sich aus nachstehender Differentialgleichung

Diese Gleichung (1) darin bedeutet die Destillatkonzentration

Unter Berücksichtigung der entsprechenden Randbedingungen für t=0 bestimmtsieh die zeitabhästgige Konzentration im Sud S mit der Konzentration a₂. und das Verhältnis von Sudkonzentration zu Zulaufkonzentration zu

Der Mittelwert der Konzentration im Destillat beträgt somit und durch Ausintegration in den Grenzen von 0 bis t erhält man für die Konzerytcation des Destillates als Mittelwert

Damit kann für die Verdampferanlage nach altem Prinzip die zeitabhängige Sudkonzentration sowie der Mittelwert der Konzentration im Destillat bestimmt werden (siehe das spätere Zahlenbeispiel).

Im Gegensatz zu dieser Verdampferanlage arbeitet jene nach Fig. 2 kontinuierlich. Daher sind nur die Gleichgewichtszustände zu betrachten, so daß diese Kaskadenschaltung durch folgende Gleichungen beschrieben wird:
Verdampferanlage I
Verdampferanlage II
Verdampferanlage III

Für eine numerische Auswertung dieser Gleichungen für eine Verdampferanlage nach Fig. 1 bzw. 2 werden folgende Annahmen gemacht, die durch entsprechende Einhaltung der Destillations- bzw. Durchlaufzeiten durch die einzelnen Kolonnen erreicht werden:
A₁ 3500 [kg/h]
a₁ 10⁻³[1/kg]
a₂ am Ende des diskontinuierlichen Betriebes 1 [1/kg]
DK 10-5
S 1000 [kg]
A₂ 350[kg/h]
Aab 3,5 [kg/h]

Unter Anwendung dieser Zahlenwerte ergeben sich als Gleichgewichtskonzentrationen bzw. Mittelkonzentrationen der Verunreinigungen im Destillat folgende Werte:
Verdampferanlage nach Fig. 1 (alte Konzeption):
Verdampferanlage nach Fig. 2 (neue Konzeption):

Dies bedeutet, daß eine Verdampferanlage, die nach dem Vorschlag dieser Erfindung aufgebaut ist, einen um etwa 50fach höheren Dekontaminationsgrad erbringt als eine Anlage aus dem erwähnten Stand der Technik.

Abschließend sei erwähnt, daß eine erfindungsgemäße Dekontaminationsanlage selbstverständlich auch aus einel höheren Anzahl von Verdampferstufen aufgebaut sein kann, wobei die nächstfolgende stets kleiner als die vorhergehende gehalten ist und somit auch geringere Heizleistungen benötigt.

Dies außerdem auch deswegen, weil die Zulaufmenge sich praktisch bereits auf Siedetemperatur befindet und von der jeweiligen Heizeinrichtung nur noch die Verdampfungswärme geliefert werden muß.

## Patentansprüche

1. Kontinuierlich arbeitende Verdampferanlage für kontaminierte Flüssigkeiten, die aus mehreren Einzelverdampferkolonnen (Vᵢ, V₂, V₃) und Kondensatoren für die gebildeten Destillate besteht, dadurch gekennzeichnet, daß mehrere Verdampferkolonnen nacheinander in den Strömungsweg der zu dekontaminierenden Flüssigkeit eingeschaltet sind, indem eine Rückführung (D₂, D₃) jener kondensierten Destillate aus den dem ersten Verdampfer (V₁) nachgeschalteten Verdampfern (V₂, V₃) in den jeweils vorgeschalteten Verdampfer (Vi, V₂) und ein Sudablauf (A₂, A₃) aus jedem vorgeschalteten Verdampfer (V₁, V₂) in den jeweils nachgeschalteten Verdampfer (V₂, V₃) vorgesehen ist und das kondensierte Destillat (D₁) des ersten Verdampfers (V₁) einer weiteren Nutzung bzw. einer Weiterleitung als praktisch kontaminationsfreier Abfall zur Verfügung steht.

2. Verdampferanlage nach Anspruch 1, dadurch gekennzeichnet, daß dem letzten Verdampfer (V₃) eine Volltrocknungsanlage (N) für den an Kontaminationsstoffen angereicherten Sud (A_{ab}) nachgeschaltet ist.

## Claims

1. A continuously operating vaporiser system for contaminated liquids, which consists of a plurality of separate vaporiser columns (V₁, V₂, V₃) and condensers for the distillates formed, characterised in that a plurality of vaporiser columns are inserted one after another in the flow path of the liquid to be decontaminated, in which there are provided a return path (D₂, D₃) for each of the condensed distillates from the vaporisers (V₂, V₃), which are connected after the first evaporator (Vᵢ), to the respective preceding evaporator (V₁, V₂), and residue discharge means (A₂, A₃) from each preceding evaporator (V₁, V₂) to the respective succeeding evaporator (V₂, V₃), and the condensed distillate (Dᵢ) from the first evaporator (Vi) is available for further use or transfer as practically uncontaminated byproduct.

2. A vaporiser system as claimed in Claim 1, characterised in that a complete drying installation (N) for the residue (A_{ab}) enriched with contaminants is connected after the last vaporiser (V₃).

## Revendications

1. Installation d'évaporation fonctionnant en continu pour des liquides contaminés, qui est constituée de plusieurs colonnes individuelles d'évaporation (Vᵢ, V₂, V₃) et de plusieurs condenseurs pour les distillats formés, caractérisée en ce que plusieurs colonnes d'évaporation sont montées en série sur le trajet d'écoulement du liquide à décontaminer, en prévoyant un recyclage (D₂, D₃) de chaque distillat condensé des évaporateurs (V₂, V₃) montés en aval du premier évaporateur (Vᵢ) à l'évaporateur monté respectivement en amont (V₁, V₂) et un soutirage (A₂, A₃) du liquide traité de chaque évaporateur (V₁, V₂) monté en amont à l'évaporateur (V₂, V₃) monté respectivement en aval et en disposant du distillat condensé (D₁) du premier évaporateur (V₁), en tant que déchet pratiquement exempt de contamination, pour une autre utilisation ou pour un autre traitement.

2. Installation d'évaporation suivant la revendication 1, caractérisée en ce qu'en aval du dernier évaporateur (V₃) est montée une installation de séchage complet (N) pour le liquide traité (A_{ab}) enrichi en substances de contamination.
